# EUROPÄISCHE PATENTSCHRIFT

(11) **EP 1 213 700 B1**
(45) Veröffentlichungstag und Bekanntmachung des Hinweises auf die Patenterteilung: **26.07.2006**
(21) Anmeldenummer: 01000676.5
(22) Anmeldetag: 29.11.2001
(51) Int. Cl.: G09G 3/36

(54) **Anzeigevorrichtung mit adaptiver Auswahl der Anzahl gleichzeitig angezeigten Reihen**
Display device with adaptive selection of the number of simultaneously displayed rows
Dispositif d'affichage avec sélection adaptive du nombre de lignes visualisées simultanément

(30) Priorität: 30.11.2000 DE 10059768
(43) Veröffentlichungstag der Anmeldung: 12.06.2002
(73) Patentinhaber: Philips Intellectual Property & Standards GmbH, 20099 Hamburg (DE); Koninklijke Philips Electronics N.V., 5621 BA Eindhoven (NL)
(72) Erfinder: Zeiter, Dominik, c/o Philips Corp. Int. Prop. GmbH, 52064, Aachen (DE); Duisters, Anthonius Franciscus, c/o Philips, 52064, Aachen (DE)
(74) Vertreter: Volmer, Georg

(56) Entgegenhaltungen:
- EP-A- 0 811 866
- EP-A- 0 990 940
- JP-A- 10 214 063
- US-B1- 6 181 313
- T.N. RUCKMONGATHAN: "SOME NEW ADDRESSING TECHNIQUES FOR RMS RESPONDING MATRIX LCDS'" Februar 1988 (1988-02) , PHD THESIS, INDIAN INSTITUTE OF SCIENCE, , BANGALORE XP002240917 pages vi, vii, 3.30 to 3.51, 4.1 to 4.15, 4.36 to 4.51 * das ganze Dokument *
- PATENT ABSTRACTS OF JAPAN vol. 1996, no. 02, 29. Februar 1996 (1996-02-29) & JP 07 281632 A (CASIO COMPUT CO LTD), 27. Oktober 1995 (1995-10-27)
- MOS integrated circuit uPD16683, 4-gray scale 1/100, 1/64 duty lcd controller/driver with built-in RAM, Preliminary Product Information, NEC Corporation, December 1998, Japan

## Beschreibung

Die Erfindung betrifft eine Anzeigevorrichtung mit einer Treiberschaltung und einem Flüssigkristall-Display mit mehreren Reihen R und Spalten C. Desweiteren betrifft die Erfindung eine Treiberschaltung zur Ansteuerung eines Displays.

Der Displaytechnik kommt in den nächsten Jahren eine immer wichtigere Rolle in der Informations- und Kommunikationstechnik zu Als Schnittstelle zwischen Mensch und digitaler Welt besitzt die Anzeigevorrichtung eine zentrale Bedeutung für die Akzeptanz moderner Informationssysteme. Insbesondere transportable Geräte wie z B. Notebooks, Telefone, Digitalkameras und Personal Digital Assistent sind ohne den Einsatz von Displays nicht realisierbar. Eine sehr vebreitete LCD-Technologie ist die passiv Matrix LCD-Technologie, die bspw. in Laptops und Mobiltelefonen benutzt wird. Mittels der passiv Matrix-Display Technologie lassen sich große Displays realisieren, wobei diese meist auf dem (S)TN(Super Twisted Nematic) Effekt basieren. Eine passiv Matrix LCD besteht dabei aus einer Anzahl von Schichten. Das Display ist matrixförmig in Reihen und Spalten unterteilt. Dabei bilden die Reihen- und Spaltenelektroden die jeweils auf Substarten angeordnet sind, ein Gitter. Zwischen diesen Substraten ist die Schicht mit dem Flüssigkristall angeordnet. Die Kreuzungen dieser Elektroden bilden Bildpunkte oder Pixel. An diese Elektroden werden Spannungen angelegt, die die Flüssigkristallmoleküle an den angesteuerten Pixeln in eine entsprechende Richtung ausrichtet und somit das angesteuerte Pixel sichtbar wird.

Mit den sich vergrößernden Displaygrößen kommt bei den passiv Matrix LCD-Displays für mobile Anwendungen dem Stromverbrauch eine erhöhte Bedeutung hinzu da diese Passiv Matrix Displays häufig in tragbaren Geräten verwendet werden, ist es besonders wichtig eine niedrigen Stromverbrauch zu erzielen. Ein geeignetes Mittel den Stromverbrauch zu reduzieren, ist die effektive Nutzung eines Standby Mode dabei werden bspw. in Mobiltelefonen alle nicht notwendigen Komponenten deaktiviert. Auch das Display wird dabei in einen Partial-Anzeige-Modus geschaltet.

Neben dem Stromverbrauch ist aber auch die optische Performance dieser STN LC-Displays ein entscheidendes Kriterium für die Auswahl von derartigen Anzeigevorrichtungen. Bei dieser Art STN LC-Displays ist eine Adressierungstechnik bekannt, bei der mehrere Reihen gleichzeitig angesteuert werden und die kodierte Bildinformation an die Spalten hinzugeführt wird. Diese MRA-Technik (multiple row addressing) erlaubt eine sehr gute optische Performance bei niedrigen Stormverbrauch.

Bei dieser MRA-Technik werden eine Anzahl p-Reihen gleichzeitig angesteuert. Dabei wird an die gleichzeitig angesteuerten Reihen p ein Set von orthogonalen Funktionen angelegt. Aus diesem Set von orthogonalen Funktionen wird nach einer Berechnungsvorschrift eine Funktion zur Ansteuerung der entsprechenden Spalte berechnet. Mittels dieser Funktion zur Ansteuerung der Spalte wird eine Spannung aus einer Menge von Teilspannungswerten ausgewählt, die an die entsprechende Spalte angelegt wird und somit die entsprechenden Pixel oder Bildpunkte in einen Ein- oder Ausgangszustand in Abhängigkeit von den aus einem Speicher zugeführten Daten geschaltet wird.

Im Partial-Anzeige-Modus wird nicht das gesamte Display angesteuert, d.h. es werden nur Teilbereiche des Displays zur Anzeige von Information benötigt. Bei der Adressierung mittels der MRA-Technik ist es für die beste optische Performance jedoch erforderlich, einen optimalen Wert p der Anzahl der gleichzeitig angesteuerten Reihen auszuwählen.

Zur Ansteuerung von p gleichzeitig angesteuerten Reihen werden p+1 unterschiedliche Spannungen benötigt. Diese werden in einem Treiberschaltkreis zur Ansteuerung des Display mittels mehrerer Spannungstreiberstufen erzeugt. Der Treiberschaltkreis ist dabei derart ausgelegt, dass diese Treiberschaltkreise die maximal mögliche Anzahl p von gleichzeitig anzusteuernden Reihen treiben und auch so viele Spannungstreiberstufen aufweisen.

Mit derartigen Treiberschaltkreisen ist es nicht möglich, im Partial Anzeige-Modus die Schaltung derart zu beeinflussen, dass die Stromeinsparung optimiert wird. Außerdem kann mit einem derartigen Treiberschaltkreis nur eine begrenzte Anzahl von unterschiedlichen angesteuert werden.

In der Veröffentlichung "Some new addressing techniques for rms responding matrix LCDs", Februar 1998 von T.N. Ruckmongathan; PHD Thesis, Indian Institute of Science, Bangalore, XP 002240917 wird eine Anzeigevorrichtung mit einer Treiberschaltung zur Ansteuerung eines Displays mit N Zeilen und M Spalten beschrieben. Es wird beschrieben, das 1 Zeilen gleichzeitig ansteuerbar sind, wobei 1 unterschiedliche Werte annehmen kann. Es wird ein verbessertes hybrides Ansteuerungsverfahren (IHAT) für LCDs beschrieben, bei dem die Anforderungen an die Spannungsversorgung reduziert werden. IHAT. Die Versorgungsspannungen sind dabei deutlich geringer als bei dem verbesserten Ansteuerverfahren nach Alt& Pleshko (IAPT).

Die EP 0811866 A1 beschreibt ein Ansteuerverfahren für ein Display bei dem nur ein Spannungswert zur Deaktivierung der Zeilen verwendet wird. An die Datenleitungen (Spalten) wird die gleiche Spannung angelegt, so dass kein Spannungsunterschied besteht Da nur ein Spannungswert zur Deaktivierung der Zeilen verwendet wird, ist die Anforderung zur Bereitstellung von mehreren Teilspannungswerten reduziert.

Die EP 0990940 A1 beschreibt ein Verfahren zum Ansteuern eines LC-Displays bei dem mehrere Zeilen eines LC Displays gleichzeitig angesteuert werden. Dabei wird eine verringerte Anzahl von Teilspannungen verwendet. Insbesondere ist beschrieben, die Zeilenspannung gleich der Spaltenspannung zu wählen.

Die JP 10 214063 A beschreibt ein LC-Display, bei dem durch eine Auswahl und Abschaltung von Stufen einer Spannungsversorgung für Spalten- und Zeilenelektroden eine Verringerung des Stromverbrauchs erzielt wird, wenn nur ein Teil der Anzeige betrieben wird.

Der Artikel "Mos integrated circuit µPD 16683,4 gray scale1/100, 1/64 duty lcd controller/driver built in RAM, Preliminary Product information, NEC Corporation December 1998, Japan, beschreibet die Abschaltung von Stufen einer Spannungsversorgung für Zeilen- und Spaltenelektroden eines LC-Displays.

Aufgabe der Erfindung ist es, eine Vorrichtung anzugeben, mittels derer die Anzahl p von gleichzeitig angesteuerten Reihen eines Display bei sinkendern Stromverbrauch und für unterschiedliche Displaygrößen adaptiv selektiert werden kann.

Diese Aufgabe wird erfindungsgemäß durch eine Treiberschaltung zur Ansteuerung eines matrixförmig in N Reihen und C Spalten unterteilten LC-Displays gelöst, die Treiberschaltung umfasst: eine Spannungserzeugungseinheit mit p-1 Spannungstreiberstufen zur Bereitstellung von p-1 Teilspannungen und zwei Versorgungsspannungen Vdd und Vss, einem ersten Mittel zur Ansteuerung der N Zeilen des LC-Displays, das jeweils p Reihen des Displays gleichzeitig eine Verknüpfung von p orthogonale Funktionen mit einer maximalen Reihenspannüng F oder einer minimalen Reihenspannung -F zuführt, einem zweiten Mittel zur Ansteuerung der Spalten des LC-Displays mit Spaltenspannungen, das die Spaltenspannungen aus einer Menge der p-1 Teilspannungen mit einer maximalen Teilspannung GMAX und einer minimalen Teilspannung -Gmax auswählt, wobei sowohl die maximale Teilspannung GMAX und die maximale Reihenspannung F als auch die minimale Teilspannung -GMAK und die minimale Reihenspannung -F gleich groß sind und ein Partialbetriebsmodus zur Ansteuerung eines Teilbereichs des LC-Displays mit N' Zeilen, mit N'<N, vorgesehen ist, und dieTreiberschaltung eine Berechnungseinheit zur Berechnung der Anzahl der orthogonalen Funktionen p', die gleichzeitig p' Reihen des Teilbereichs des LC-Displays zugeführt werden, in Abhängigkeit von der Zeilenanzahl N' aufweist, und Mittel zur Abschaltung der im Partialbetriebsmodus nicht benötigten p-p' Spannungstreiberstufen angeordnet sind.

Der Erfindung liegt der Gedanke zugrunde, dass im Partial-Anzeigemodus die optimale Anzahl p der gleichzeitig angesteuerten Reihen im Regelfall niedriger ist, als bei der steuerung des gesamten Displays. Da bei der Verwendung der MRA-Adressierungstechnik immer p+1 unterschiedliche Teilspannungswerte benötigt werden, wobei die beiden Spannungslevel V_{LCD} und Vss eingeschlossen sind, sind demzufolge im Partial-Anzeigemodus auch weniger unterschiedliche Teilspannungswerte notwendig.

Um bei dieser MRA-Adressierungstechnik die beste optimale Performance zu erreichen, muss die Zahl p der gleichzeitig ausgewählten Reihen optimal ausgewählt werden. Bspw. muss für ein LCD-Display mit 64 oder mehr Reihen eine Anzahl p gleichzeitig angesteuerter Reihen von 8 ausgewählt werden, um die beste optische Performance bei gleichzeitig niedriger LCD-Versorgungsspannung zu erreichen.

Ein erster Schritt die Komplexität der Treiberschaltung zu verringern und gleichzeitig den Stromverbrauch des LCD-Treiberschaltkreises zu verringern, wird durch gleiche Maximalspannungen zum Treiben der Spalten und der Reihen erreicht. Wenn die Reihenspannungen F, -F und die höchste und niedrigste Spaltenspannungen G_{MAX}, -G_{MAX} gleich gewählt werden, werden nur noch p-1 Teilspannungen benötigt. Dies führt zu weniger Teilspannungswerten, die für das LCD-Display generiert werden müssen, wodurch gleichzeitig die Komplexität und der Stromverbrauch des LCD-Treibers reduziert wird, da nicht mehr alle vorhandenen Spannungstreiberstufen getrieben werden müssen.

Nur mit gleich großen maximalen Spalten- und Reihenspannungen Lässt sich jedoch Kein Partial-Anzeigemodus realisieren.

LCD-Flüssigkeiten weisen eine Eigenschaft auf, die Multiplexibilität m genannt wird. Diese Eigenschaft gibt an, wie viele Reihen maximal angesteuert werden können. Diese Multiplexibilität m ist derart ausgewählt, dass sie mindestens so groß ist, wie die maximal mögliche Anzahl von anzusteuernden Reihen des Displays erfordert. Damit erhält man bei der Wahl des p einen weiteren Freiheitsgrad, der es ermöglicht in einem Partial-Anzeigemodus F und G_{MAX} für verschieden Displaygrößen auf den gleichen Spannungslevel zu setzen. Um das zu erreichen, können p und m variiert werden.

Erfindungsgemäß wird vorgeschlagen, die Anzahl p der gleichzeitig angesteuerten Reihen adaptiv zu gestalten. Dadurch ist es möglich den LCD-Treiber für viele unterschiedliche Einsatzzwecke zu benutzen. Ein Partial-Anzeigemodus ist damit bei gleichzeitiger Reduktion der Komplexität des Treibers und verringerten Stromverbrauch realisierbar. Die zur Erzeugung von den einzelnen Teilspannungswerten erforderlichen Spannungstreiberstufen werden in einem derartigen Fall mittels einer Schaltvorrichtung nur bei Bedarf angeschaltet. Dadurch wird der Stromverbrauch generell und speziell im Partial-Anzeigemodus reduziert. Abgeleitet von einem Betriebsmodus des Gerätes in dem das Display betrieben wird, erzeugt ein Prozessor ein Signal mit dem das Display in den Partial-Anzeigemodus geschaltet wird. Dann wird anhand der Displaygröße und des Betriebsmodus die optimale Zahl p berechnet oder festgelegt, mit der der Stromverbrauch minimiert werden kann. Mittels dieser Zahl p wird die Schaltvorrichtung gesteuert. Diese Schaltvorrichtung schaltet die nicht mehr benötigten Spannungstreiberstufen ab, so dass diese keinen Strom verbrauchen. Bei einem Partial-Anzeigemodus mit 32 Reihen bei dem bspw nur 2 Reihen gleichzeitig angesteuert werden, werden so nur noch 3 Spannungswerte benötigt, wobei zwei von diesen die beiden Versorgungsspannungen sind und nur noch eine Teilspannung benötigt wird.

Die Erfindung wird nun anhand von in den Zeichnungen dargestellten Ausführungsbespielen näher beschrieben und erläutert. Es zeigen:
- Fig.1: eine Prinzipschaltung der erfindungsgemäßen Anzeigevorrichtung
- Fig.2: Teilspannungswerte für einen MRA-LCD-Treiber p=8
- Fig.3: Teilspannungserzeugung für einen LCD-Treiber mit p=8
- Fig.4: Teilspannungserzeugung für p=4
- Fig.5: Teilspannungserzeugung für p=2
- Fig. 6: Auslesesequenz für p=8
- Fig. 7: Auslesesequenz für p=4
- Fig. 8: Auslesesequenz für p=2

Fig.1 zeigt; den Treiberschaltkreis 1, das Display 2 und den Mikrocontroller 3. Dabei enthält der Treibenchaltkreis 1 einen Speicher 9 in dem die Bilddaten gespeichert sind Desweiteren enthält der Treiberschaltkreis 1 eine Spannungserzeugungseinheit 4. In einer Berechnungseinheit 5 wird der optimale Wert für die Anzahl p berechnet. Mittels dieses optimalen Wertes von p wird die Schaltvorrichtung 10 der Spannungserzeugungseinheit 4 gesteuert. Die in der Spannungserzeugungseinheit 4 generierten Teilspannungen und die beiden Vesorgungsspannungen werden an einen Switch 7 geführt. Ein Funktionsgenerator 6 erzeugt Sets von orthogonalen Funktionen, die in Abhängigkeit des Wertes p den Reihen zugeführt werden. Diese Sets aus orthogonalen Funktionen werden ebenfalls an diesen Switch 7 geführt. Dort werden die bereitgetellten Teilspannungen und die orthogonalen Funktionen verknüpft und als Set von orthogonalen Funktionen jeweils den p gleichzeitig anzusteuernden Reihen zugeführt. Die p - 1 Teilspannungswerte und die beiden Versorgungsspannungen V_{LCD} und Vss werden ebenso dem Switch 8 zugeführt. Das von Funktionsgenerator 6 erzeugte Set der orthogonalen Funktionen wird auch dem Switch 8 zugeführt. Im Switch 8 wird mittels des Sets orthogonaler Funktionen, dem Wert p und aus dem Speicher 9 gelesener Bilddaten, die den p angesteuerten Reihen einer Spalte entsprechen, die Spaltenspannung G gemäß der MRA-Theorie berechnet. Diese Spaltenspannung wird aus der Menge der Teilspannungen ausgewählt.

Der Mikrocontroller 3 kann bspw. in ein mobiles Telefon integriert sein. Abhängig vom Betriebszustand dieses Gerätes wird festgelegt in welchem Anzeigemodus das Display betrieben werden muss. Ist im Standby-Modus nur eine Partialanzeige notwendig, wird mittels einer in einem nicht dargestellten Speicher gespeicherten Look-up-table der entsprechende p-Wert ausgewählt, der die beste optische Performance bietet. Mittels dieses p -Wertes werden die einzelnen Spannungsheibestufen in der Spannungserzeugungseinheit 4 bei Bedarf eingeschaltet. Dadurch wird es ermöglicht, dass in einem Fall, in dem 4 Reihen gleichzeitig getrieben werden, nur 5 unterschiedliche Teilspannungswerte erzeugt werden und somit der Stromverbrauch für die Ansteuerung eines Displays geringer ist, als wenn für p=4 5 Teilspannungen genutzt werden würden und trotzdem 9 Teilspannungen erzeugt oder bereitgegellt werden würden.

Die Tabelle 1 zeigt für unterschiedliche Partial-Anzeigemodi und Multiplexibilitäten m des Displays die notwendigen Versorgungsspannungen für das Display. Dabei ist F[V] die Spannung mit der die Reihen des Displays angesteuert werden und G_{MAX}[V] die maximale Spannung mit der die Spalten des Displays angesteuert werden. Beide Spannung können sowohl ins positive als auch ins negative tendieren, so dass eine Gesamtversorgungsspannung V_{LCD}[V] für das Display erforderlich ist, die dem Doppelten von F und G_{MAX} entspricht.

**Tabelle 1: erforderliche V_{LCD} für einen V_{TH} = 1.8 V für Partialanzeigemodus mit adaptiven p Wert**

| Display Size | N | m | p | F[V] | Gₘₐₓ[V] | V_{LCD}[V] |
|---|---|---|---|---|---|---|
| 16 | 16 | 25 | 2 | 2.55 | 2.55 | 5.1 |
| 24 | 24 | 49 | 2 | 2.55 | 2.55 | 5.1 |
| 32 | 32 | 81 | 2 | 2.55 | 2.55 | 5.1 |
| 40 | 40 | 49 | 4 | 3.29 | 3.29 | 6.58 |
| 48 | 48 | 64 | 4 | 3.33 | 3.33 | 6.66 |
| 56 | 56 | 81 | 4 | 3.38 | 3.38 | 6.76 |
| 64 | 64 | 64 | 8 | 3.85 | 3.85 | 6.70 |
| 80 | 80 | 81 | 8 | 4.02 | 4.02 | 8.04 |

Fig. 2 zeigt die Teilspannungslevel für ein MRA-System mit 8 gleichzeitig ausgwählten Reihen. Hier sind die Reihenspannung und die maximale Spaltenspannung las Unterschiedlich Werte dargestellt. Es sind demzufolge bei p = 8 und F≠G_{MAX} 11 unterschiedliche Spannungen notwendig. Die Reihenspannung (-F, V_{C}, F) und die Spaltenspannungen (-G_{MAX}...V_{C} .. G_{MAX}) sind um den Level Vc äquidistant angeordnet. Generell vierden p+1 unterschiedliche Spannungswerte für die Ansteuerung der Spalten benötigt. Mittels der Formeln 3 und 4 können die Reihenspannungen F und die maximale Spaltenspannung G_{MAX} berechnet werden. Dabei sind die Spannungen Vd und Vs Variablen aus dem Alt& Pleshko Verfahren (Alt&Pleshko"scanning limitations of liquid-crystal Displays", IEEE Trans El.Dev,Vol.Ed21,No.2 febr. 1974 pp-146-155) und werden mit folgenden Formeln (1) und (2) berechnet. ${V}_{S} = {V}_{T H} \cdot \sqrt{\frac{N}{2} \cdot \frac{\sqrt{m} \pm \sqrt{m - N}}{\sqrt{m} - 1}}$ $V d = {V}_{T H} \cdot \sqrt{\frac{N}{2 \cdot ( \sqrt{m} - 1 ) \cdot ( \sqrt{m} \pm \sqrt{m - N} )}}$ $F = \frac{{V}_{S}}{\sqrt{p}}$ ${G}_{MAX} = \sqrt{p} ⋅ {V}_{D}$

Um die Anzahl der notwendigen unterschiedlichen Spannungswerte zu reduzieren werden die Reihenspannungen F und die maximale Spaltenspannung G_{MAX} gleich gewählt. In Fig. 3 ist die Spannungserzeugungseinheit 4 für den Fall, dass 8 Reihen gleichzeitig angesteuert werden, dargestellt. Hier ist die Reihenspannung F und die maximale Spaltenspannung G_{MAX} gleich gewählt, so dass V₁ = V₂ = V_{LCD} und V₁₀ = V₁₁ = V_{SS} ist, so dass nur noch 9 unterschiedliche Spannungslevel benötigt werden, wobei die V_{LCD} und die V_{SS} nicht extra erzeugt werden müssen, sondern zur generellen Spannungsversorgung des Treiberschaltkreises notwendig sind. Da die maximale Spaltenspannung nicht notwendigerweise geringer ist als die Reihenspannung erreicht man mit der Gleichsetzung der maximalen Spaltenspannung G_{MAX} mit der Reihenspannung F und -F eine Reduzierung der Komplexität der Spannungserzeugungseinheit. Die Schaltvorrichtung 10 steuert die Abschaltung der Spannungstreiberstufen V₃ bis V₉ in Abhängigkeit des optimalen Wertes p. Im Fall p = 8 werden alle 7 möglichen Teilspannungen mittels der Spannungstreiberstufen erzeugt.

Fig. 4 zeigt die Erzeugung von 5 Spannungstwerten V_{LCD}, V₄, V₆, V₈ und V_{SS} für den Fall, dass die Anzahl p der gleichzeitig angesteuerten Reihen gleich 4 ist. Die abgeschalteten Spannungstreiberstufen V₃, V₅, V₇, V₉ sind gestrichelt dargestellt, wobei die Schaltmittel in der Schaltvorrichtung 10 für die entsprechenden nicht benötigten Spannungstreiberstufen geöffnet sind.

Die Tabelle 2 zeigt die Teilspannungswerte für unterscchiedliche Werte p die dem Display zugeführt werden.

**Tabelle 2: Teilspannungswerte für unterschiedliche p Werte**

| Bias Level | p=8 | p=4 | p=2 | |
|---|---|---|---|---|
| V1 | V_{LCD} | V_{LCD} | V_{LCD} | Reihen |
| V2 | V_{LCD} | V_{LCD} | V_{LCD} | Spalten |
| V3 | 7/8 V_{LCD} | - | - | Spalten |
| V4 | 3/4 V_{LCD} | 3/4V_{LCD} | - | Spalten |
| V5 | 5/8 V_{LCD} | - | - | Spalten |
| V6 | 1/2V_{LCD} | 1/2V_{LCD} | 1/2V_{LCD} | Reihen und Spalten |
| V7 | 3/8 V_{LCD} | - | - | Spalten |
| V8 | 1/4 V_{LCD} | 1/4 V_{LCD} | - | Spalten |
| V9 | 1/8 V_{LCD} | - | - | Spalten |
| V10 | Vₛₛ | Vₛₛ | Vₛₛ | Spalten |
| V11 | Vₛₛ | Vₛₛ | Vₛₛ | Reihen |

Hier wird sichtbar, dass für p Werte niedriger als 8 die entsprechenden Spannungstreiber ausgeschaltet werden. Da die Spannungserzeugungseinheit 4 nur feste Teilspannungwerte zu erzeugen hat, wird die Komplexität der Treiberschaltung verringert.

Fig.5 zeigt die Erzeugung von Teilspannungswerten für die Ansteuerung eines Displays bei dem nur 2 Reihen gleichzeitig angesteuert werden. Hier werden nur 3 unterschiedliche Spannungslevel benötigt, wobei zwei von diesen schon durch die beiden Vesorgungsspannungslevel V_{LCD} und V_{SS} gegeben sind, so dass nur noch V₆ als Teilspannungswert erzeugt werden muss.

Durch die adaptive Auswahl der gleichzeitig angesteuerten Reihen wird ermöglicht, bei einer Reduzierung des Stromverbrauches auch immer die beste optische Performance für jede Displaygröße ermöglicht wird. Gleichzeitig ist ein Umschalten auf einen Partial-Anzeige-Modus bei gleichzeitiger Reduzierung des Stromverbrauchs möglich, Desweiteren kann die Treiberschaltung für viele unterschiedliche Displaygrößen verwendet werden, wobei die Anforderungen an die Multiplexibilität der LCD-Flüssigkeit reduziert werden können.

Bei der adaptiven Auswahl der gleichzeitig angesteuerten Reihen muss gleichzeitig noch berücksichtigt werden, dass bei unterschiedlichen Werten von p unterschiedliche Sets von orthogonalen Funktionen benutzt werden.

Um die Komplexität der Treiberschaltung nicht durch einen sich verändernden Speicher zugriff bei unterschiedlichen p Werten zu verkomplizieren, ist es erforderlich die Speicherzugriffsequenz unabhängig für alle Werte p zu gestalten. Der Funktionsgenerator stellt unterschiedliche Sets von orthogonalen Funktionen für unterschiedliche Werte p zur Verfügung, die den Switches 7 und 8 zugeführt werden. Für der Fall p=8 werden 8 orthogonale Funktionen mit den 8 Datenbits kombiniert, die aus dem RAM 9 ausgelesen werden. Dabei werden p Datenbits, die den Zustand der angesteuerten Pixel der gleichzeitig angesteuerten Reihen bestimmen, mit einem einmaligen Zugriff für jede Spalte ausgelesen.

Wenn der Wert p auf 4 gleichzeitig anzusteuernde Reihen reduziert wird, sind nur noch 5 Teilspannungswerte notwendig, so dass 4 Spannungstreiber ausgeschaltet werden und das ganze System herunterskaliert wind und dadurch die LCD-Versorgungsspannung reduziert wird.

Die Sequenz der Ansteuerung der Reihen bleibt für alle möglichen Zahlen p der gleichzeitig anzusteuernden Reihen gleich. Insbesondere ist der Speicherzugriff unverändert. Die Sequenz der Ansteuerung der Reihen ist für die maximal mögliche Zahl p ausgelegt und ausgehend von diesem Wert p werden die Sequenzen für die niedrigeren Werte p abgeleitet. Für p=8 werden demzufolge pro Spalte die Daten von 8 Reihen aus dem Speicher gelesen, mit den 8 orthogonalen Funktionen verknüpft und die Spalte entsprechend getrieben. Gleichzeitig werden die zugehörigen 8 Reihen ausgewählt und getrieben (Fig. 6). Wenn p=4 (Fig. 7) ist werden dieselben 8 Datenbits gelesen wie bei p=8. Die Auswahl der Reihen wird jedoch in 2 Teilschritte unterteilt. In einem ersten Schritt werden die ersten 4 Reihen der 8 maximal gleichzeitig ansteuerbaren Reihen getrieben und in einem zweiten Schritt werden die anderen 4 Reihen getrieben, wobei hier kein Speicherzugriff mehr nötig ist. Für p=2 (Fig. 8) wird die Ansteuerung der 8 Reihen noch weiter in Schritten von 4 mal 2 Reihen unterteilt. Auch hier werden die 8 Datenbits in einem Mal aus dem Speicher 9 gelesen. Dies hat den Vorteil, dass der Speicherzugriff unverändert bleibt. Somit ist die Adressierung des Speichers 9 unabhängig von der Auswahl p.

Die Sequenz der Ansteuerung der Reihen ist jedoch nicht immer so einfach wie in den Figuren 6 bis 8 gezeigt, wo die erste Reihe des ersten Blocks auch die erste Zeile auf dem Display ist und dieses von oben nach unten beschrieben wird. Diese Sequenz kann sehr viel komplizierter sein. Der oben beschriebene Mechanismus des Ableitens der Ansteuerung bei tieferer Zahl p von der maximalen ermöglicht eine einfache Anpassung an die verschiedenen Funktionalitäten moderner Anwendungen wie Scrolling, Spiegelung oder die Kompatiblität von Tape Carrier Packags TCP gegenüber Chip-on Glas-Anwendungen Dadurch kann entsprechende Logik gespart werden und das System ist für unterschiedliche Displaychips leichter adaptierbar.

## Patentansprüche

1. Treiberschaltung zur Ansteuerung eines matrixförmig in N Reihen und C Spalten unterteilten LC-Displays (2) umfassend:
- eine Spannungserzeugungseinheit (4) mit p-1 Spannungstreiberstufen zur Bereitstellung von p-1 Teilspannungen und zwei Versorgungsspannungen Vdd und Vss
- einem ersten Mittel (7) zur Ansteuerung der N Zeilen des LC-Displays, das jeweils p Reihen des Displays gleichzeitig eine Verknüpfung von p orthogonale Funktionen mit einer maximalen Reihenspannung F oder einer minimalen Reihenspannung -F zufuhrt,
- einem zweiten Mittel (8) zur Ansteuerung der Spalten des LC-Displays mit Spaltenspannungen, das die Spaltenspannungen aus einer Menge der p-1 Teilspannungen mit einer maximalen Teilspannung GMAX und einer minimalen Teilspannung -Gmax auswählt, wobei sowohl die maximale Teilspannung GMAX und die maximale Reihenspannung F als auch die minimale Teilspannung -GMAX und die minimale Reihenspannung -F gleich groß sind,
**dadurch gekennzeichnet, das**
- ein Partialbetriebsmodus der Treiberschaltung zur Ansteuerung eines Teilbereichs des LC-Displays mit N' Zeilen, mit N'<N, vorgesehen ist, und die Treiberschaltung eine Berechnungseinheit (5) zur Berechnung der Anzahl der orthogonalen Funktionen p', die gleichzeitig p' Reihen des Teilbereichs des LC-Displays zugeführt werden, in Abhängigkeit von der Zeilenanzahl N' aufweist, und Mittel (10) zur Abschaltung der im Partialbetriebsmodus nicht benötigten p-p' Spannungstreiberstufen angeordnet sind.

2. Treiberschaltung nach Anspruch 1, **dadurch gekennzeichnet, dass** eine Speicherzugriffssequenz, die eine Sequenz von Bits umfasst und mit der die anzuzeigenden Bilddaten aus einem Speicher (9) den Spalten C zuführbar sind für alle unterschiedlichen Werte der Anzahl p gleich ist.

3. Treiberschaltung nach Anspruch 1 oder 2, **dadurch gekennzeichnet, dass** für den Wert p', der kleiner als ein maximaler Wert pₘₐₓ ist, vorgesehen ist, aus einem Speicher (9) pₘₐₓ Datenbits auszulesen, wobei die pₘₐₓ Datenbits in pₘₐₓ/p' Teilbereiche geteilt sind.

4. Anzeigevorrichtungen mit einer Treiberschaltung (1) gemäß Anspruch 1 und einem LC-Display (2), **dadurch gekennzeichnet, dass** das Display (2) eine LCD-Flüssigkeit enthält, die eine Multiplexibilität m aufweist, wobei die Multiplexibilität m ≥ N ist.

## Claims

1. A driver circuit for addressing a matrix formed LC display (2) subdivided into N rows and C columns, the display comprising:
- a voltage generator unit (4) with p-1 voltage driver stages for rendering available p-1 component voltages and two supply voltages Vdd and Vss
- a first driver means (7) for addressing the N rows of the LC display, which first driver means simultaneously supplies a combination of p orthogonal functions with a maximum row voltage F or a minimum row voltage -F each time to p rows of the display,
- a second driver means (8) for addressing the columns of the LC display with column voltages, which second driver means selects the column voltages from a plurality of the p-1 component voltages having a maximum component voltage GMAX and a minimum component voltage -GMAX, while both the maximum component voltage GMAX and the maximum row voltage F and the minimum component voltage
- GMAX and the minimum row voltage -F are equally large
**characterized in that**
- a partial operation mode is provided for driving a sub-range of the LC display of the driver circuit with N' rows, with N'<N, and the driver circuit has a computation unit (5) for computing the number of the orthogonal functions p', which are simultaneously supplied with p' rows of the sub-range of the LC display in dependence on the number of rows N', and means (10) are arranged for switching off the p-p' voltage driver stages which are not needed in the partial operation mode.

2. A driver circuit as claimed in claim 1, **characterized in that** a memory access sequence, which comprises a sequence of bits and with which the image data to be displayed can be supplied from a memory (9) to the columns C and the number of p is the same for all different values.

3. A driver circuit as claimed in claim 1 or 2, **characterized in that** for the value of p', which is smaller than a maximum value pₘₐₓ, there is provided that pₘₐₓ data bits are to be read from a memory (9) where the pₘₐₓ data bits are divided over pₘₐₓ/p' sub-ranges.

4. Display devices comprising a driver circuit (1) as claimed in claim 1 and an LC display (2), **characterized in that** the display (2) contains an LCD liquid that has a multiplexibility where the multiplexibility m ≥ N.

## Revendications

1. Circuit d'attaque pour la commande d'un écran LC (2) réparti sous forme matricielle en N rangées et C colonnes, lequel circuit d'attaque comprend:
- une unité de production de tension (4) avec p-1 étages d'attaque de tension pour la fourniture de p-1 tensions partielles et deux tensions d'alimentation Vdd et Vss,
- un premier moyen (7) pour la commande des N lignes de l'écran LC qui amène simultanément à p rangées sélectives de 'écran une liaison de p fonctions orthogonales avec une tension de rangée maximale F ou une tension de rangée minimale -F,
- un deuxième moyen (8) pour la commande des colonnes de l'écran LC avec des tensions de colonne qui sélectionne les tensions de colonnes à partir d'une quantité des p-1 tensions partielles avec une tension partielle maximale GMAX et une tension partielle minimale -Gmax, tant la tension partielle maximale GMAX que la tension de rangée F maximale que la tension partielle minimale -GMAX et la tension de rangée -F minimale sont d'égale grandeur,
**caractérisé en ce**
**qu'**un mode de fonctionnement partiel du circuit d'attaque est prévu pour la commande d'une zone partielle de l'écran LC de N' lignes, avec N'<N et le circuit d'attaque présente une unité de calcul (5) pour le calcul du nombre des fonctions orthogonales p' qui sont amenées simultanément à p' lignes de la zone partielle de l'écran LC en fonction du nombre de lignes N' et des moyens (10) sont disposés pour la désactivation des p-p' étages d'attaque de tension non nécessaires en mode de fonctionnement partiel.

2. Circuit d'attaque selon la revendication 1, **caractérisé en ce qu'**une séquence d'accès à la mémoire qui comprend une séquence de bits avec laquelle les données d'image à afficher peuvent être amenées aux colonnes C à partir d'une mémoire (9) est égale pour toutes les valeurs différentes du nombre p.

3. Circuit d'attaque selon l'une des revendications 1 ou 2, **caractérisé en ce que**, pour la valeur p' qui est inférieure à une valeur maximale pₘₐₓ, il est prévu de lire à partir d'une mémoire (9) pₘₐₓ bits de données, les pₘₐₓ bits de données étant répartis en pₘₐₓ/p' zones partielles.

4. Dispositifs d'affichage avec un circuit d'attaque (1) selon la revendication 1 et un écran LC (2) **caractérisés en ce que** l'écran (2) contient un liquide LCD qui présente une multiplexibilité m, la multiplexibilité m étant ≥ N.
